# EUROPÄISCHE PATENTSCHRIFT

(11) **EP 1 312 446 B1**
(45) Veröffentlichungstag und Bekanntmachung des Hinweises auf die Patenterteilung: **19.11.2008**
(21) Anmeldenummer: 02010000.4
(22) Anmeldetag: 04.05.2002
(51) Int. Cl.: B24B 53/14, B24D 18/00

(54) **Diamant-Formabrichtrolle und Verfahren zur Herstellung**
Diamond form dressing roller and manufacturing method
Rouleau de dressage diamanté et procédé de fabrication

(30) Priorität: 17.11.2001 DE 10156661
(43) Veröffentlichungstag der Anmeldung: 21.05.2003
(73) Patentinhaber: SAINT-GOBAIN Diamantwerkzeuge GmbH & Co. KG, 22844 Norderstedt (DE)
(72) Erfinder: Meyer, Hans-Robert, Dr., 21723 Hollern-Twielenfleth (DE); Smarsly, Michael, 22457 Hamburg (DE)
(74) Vertreter: Hauck Patent- und Rechtsanwälte

(56) Entgegenhaltungen:
- WO-A-00/30808
- US-A- 4 805 586
- US-A- 6 159 286
- PATENT ABSTRACTS OF JAPAN vol. 017, no. 198 (M-1398), 19. April 1993 (1993-04-19) & JP 04 343674 A (TOYODA MACH WORKS LTD), 30. November 1992 (1992-11-30)
- PATENT ABSTRACTS OF JAPAN vol. 009, no. 238 (M-416), 25. September 1985 (1985-09-25) -& JP 60 092406 A (ASAHI DIAMOND KOGYO KK), 24. Mai 1985 (1985-05-24)
- PATENT ABSTRACTS OF JAPAN vol. 1999, no. 03, 31. März 1999 (1999-03-31) & JP 10 329042 A (TOYOTA BANMOTSUPUSU KK;TOYODA MACH WORKS LTD), 15. Dezember 1998 (1998-12-15)

## Beschreibung

Die Erfindung bezieht sich auf eine Diamant-Formabrichtrolle zum Abrichten von Diamant-Schleifscheiben in keramischer, bakelitischer oder metallischer Bindung nach dem Oberbegriff des Patentanspruchs 1. Ein Beispiel einer solchen Diamant-Formabrichtrolle ist aus der JP 04 343674 A bekannt.

Zum Einschleifen von Profilen in Werkstückoberflächen werden Schleifscheiben verwendet, die auf ihrer Schleiffläche geometrisch definierte Profile aufweisen. Diese Profile müssen durch Abrichten zunächst in eine neue Scheibe eingearbeitet und danach wegen des beim Schleifen auftretenden Schleifscheibenverschleißes von Zeit zu Zeit nachgearbeitet werden. Ein Schleifscheibenverschleiß kann sowohl zu unzulässigen Profilabweichungen führen als auch zu einem ungenügenden Schleifverhalten, wobei die Schleifkräfte, die Temperatur der Werkstückoberfläche und/oder die Oberflächenrauheit außer Toleranz geraten.

Das Abrichten einer Profilschleifscheibe erfolgt häufig entweder mit einer Profilabrichtrolle oder einer Diamant-Formabrichtrolle. Eine Profilabrichtrolle hat auf ihrer Umfläche die Werkstückkontur. Dies im Gegensatz zu einer Diamant-Formabrichtrolle, die mit einer CNC-Steuerung der Schleifmaschine dem geforderten Profil entsprechend gesteuert wird. Zum CNC gesteuerten Abrichten von konventionellen Schleifscheiben mit Schleifmitteln aus Korund oder Siliziumkarbid haben sich Diamant-Formabrichtrollen bewährt, die auf ihrer Umfläche eine Schicht Diamanten tragen. Diese Diamantenschicht kann aus einer Diamantkörnung in einer Bindung aus galvanisch abgeschiedenem Nickel bestehen oder auch aus polykristallinen Diamantaggregaten, die an der Umfläche der Formabrichtrolle durch einen galvanisch oder chemisch abgeschiedenen Nickelniederschlag oder durch ein in einem Sinterprozeß aufgebrachtes Sintermetall gehalten werden.

Teilweise müssen sehr kleine konkave Radien in die Schleifscheibenumfläche eingebracht werden, um am Werkstück sehr kleine Eckradien zu verwirklichen, z.B. 0,2 oder 0,1 mm. Dazu werden Formabrichtrollen in ihrem Größtdurchmesser geschliffen, so daß ein konvexer Radius mit entsprechendem Durchmesser entsteht. Der durch das Abrichten dieser feinen Kanten entstehende Verschleiß an der Formabrichtrolle ist naturgemäß hoch. Übersteigt der Verschleiß die Profiltoleranz, muß die Formabrichtrolle nachgeschliffen oder aber erneuert werden.

Beim Abrichten von Schleifscheiben mit kubisch kristallinem Bornitrid ist der Verschleiß an einer Diamant-Formabrichtrolle so groß, daß die Wirtschaftlichkeit des gesamten Schleifprozesses mit CBN-Schleifscheiben in Frage steht. Aus EP 0 116 668 B1 ist eine Formabrichtrolle bekannt geworden, die dieses Problem durch einen senkrecht zur Drehachse der Abrichtrolle mehrschichtigen Diamantbelag und in Richtung der Drehachse einschichtigen Diamantbelag löst. Der Diamantbelag bildet senkrecht zur Drehachse ein Profil aus, daß sich bei konstanten Abrichtbedingungen selbst generiert und somit einen größeren Verschleißbetrag zuläßt, ohne daß das Profil außerhalb der Toleranz gerät. Mit der bekannten Formabrichtrolle können feine Profile durch die Wahl einer feineren Körnung verwirklicht werden.

Das Abrichten setzt sich aus dem Profilieren und Schärfen der Schleifscheibe zusammen. Das Profilieren ist erforderlich, um das Profil der Schleifscheibe in die gewünschte Form und Toleranz zurückzubringen. Das Schärfen findet statt, um darüber hinaus die Schleiffähigkeit der Schleifscheibe wiederherzustellen, d.h. die Schleifkräfte, die Wärmeentwicklung und die erzeugte Oberflächenrauheit am Werkstück wieder in die erforderlichen Grenzen zu bringen.

Bei konventionellen Schleifscheiben lassen sich beide Forderungen durch einen einzigen Prozeß bewerkstelligen. Bei CBN-Schleifscheiben mußte das Profilieren und Schärfen nacheinander durchgeführt werden, weil der geringere Härteunterschied zwischen Diamant und CBN beim herkömmlichen Profilieren einen Schleifbelag mit ungenügenden Schleifeigenschaften erzeugt, der durch zu geringen Komüberstand über dem Bindungsniveau und somit durch zu geringen Spanraum gekennzeichnet ist. Erst nachdem der sogenannte Touch-Dressing-Process entwickelt war, konnten Abrichtzustellungen verwirklicht werden, die nur wenige Mikrometer betragen und bei dem der Abrichtprozeß den Kornüberstand über die Bindung nicht zerstört.

Aus Patent Abstracts of Japan Bd. 017, Nr. (M-1398), 19. April 1993 und JP 04 343674 A (TOYDA MACH WORKS LTD.) ist ein Abrichtwerkzeug bekannt geworden, bei dem zur Erzielung einer gleichmäßigen Verteilung und konstanten Dichte von Schleifkörnern eines ringförmigen Grundkörpers in dessen plane Fläche Löcher nach einem vorgegebenen Muster mit gleichen Abmessungen gebohrt werden, in denen ultraharte Schleifkörner angeordnet werden. Zwei oder mehr Schichten derartiger Metallgrundkörper werden gesintert und gehärtet, wobei die Schichten metallisch miteinander verbunden werden.

Der Erfindung liegt die Aufgabe zugrunde, eine Formabrichtrolle zu schaffen, mit der das Profilieren und Schärfen von Diamantschleifscheiben in einem Gang möglich und der Verschleiß der Formabrichtrolle so gering ist, daß auch lange Profilzüge an einer Diamantschleifscheibe mit großer Profilgenauigkeit abgerichtet werden können.

Diese Aufgabe wird durch die Merkmale des Patentanspruchs 1 gelöst.

Bei der erfindungsgemäßen Formabrichtrolle weist der Belag auch mindestens zwei Schichten von Diamantkörnern engklassierter Größe auf. In jeder Schicht sind die Diamantkörner annähernd in einer Ebene senkrecht zur Drehachse der Abrichtrolle nach einem vorgegebenen Setzschema angeordnet. In dem Setzschema, auf das weiter unten noch näher eingegangen wird, sind die Diamantkörner in Abständen voneinander angeordnet. Die benachbarten Schichten werden so angeordnet, daß die Diamantkörner der einen Schicht in Lücken der Diamantkörner der anderen Schicht angeordnet sind und teilweise in die andere Schicht hineinstehen. Die Schichten sind somit miteinander verzahnt oder verschränkt, so daß die Dicke des Schleifbelages in Achsrichtung betrachtet geringer ist als die Summe der Körnungsdurchmesser. Wenn hier von Schichten gesprochen wird, dann soll damit nicht zum Ausdruck gebracht werden, daß von vornherein separate Schichten hergestellt werden müssen mit jeweils einer Ebene von Diamantkörnern senkrecht zur Drehachse, obwohl dies eine zweckmäßige Herstellungsmethode darstellt; vielmehr soll damit in erster Linie der geometrische Aufbau des Belages dargetan werden. Das Setzschema, nachdem die einzelnen Diamantkörner engklassierter Größe gesetzt sind, ist dergestalt, daß die Umflächengeometrie der Formabrichtrolle im Verschleißfortschritt annähernd konstant bleibt.

Mit der erfindungsgemäßen Formabrichtrolle ergibt sich ein breiterer Diamantbelag als bei der oben genannten bekannten Formabrichtrolle, wobei die Korngrößen so gewählt werden, daß an den Rändern der Beläge natürliche Radien entstehen, die sich selbst generieren und dem kleinsten vorgegebenen konkaven Radius an der Schleifscheibe entsprechen.

Die Breite eines Belages aus zwei Schichten beträgt nach einer Ausgestaltung der Erfindung z.B. eineinhalb mal der Körnungsgröße. Bei vier Schichten ergibt dies eine Breite von drei Körnungsgrößen.

Es sind verschiedene Setzschemata denkbar, um die Lehre des Anspruchs 1 zu verwirklichen. Eines sieht nach einer Ausgestaltung der Erfindung vor, daß das Setzschema mindestens eine Spirale oder mehrere geometrisch gleiche Spiralen mit einem gemeinsamen Mittelpunkt aufweist, deren Größtdurchmesser in Umfangsrichtung um einen gleichen Winkel versetzt sind und entlang denen die Diamantkörner gesetzt sind, wobei der Mittelpunkt auf der Drehachse der Formabrichtrolle liegt. Werden zwei Schichten nach diesem Setzschema hergestellt und anschließend zusammengesetzt, ist ein entsprechende Winkelverdrehung der Schichten zueinander erforderlich, um die erwähnte Verschränkung der Diamantkornanordnungen zu gewährleisten.

Bei einer anderen Ausführungsform der Erfindung besteht die Diamant-Formabrichtrolle aus auf ihrem Umfang radial angeordneten Abrichtplättchen, die miteinander über eine metallische Bindung verbunden sind, welche leicht schleifbar ist. Hierfür kann z.B. gesintertes Cobalt eingesetzt werden.

In den einzelnen, z.B. rechteckigen Plättchen sind wiederum mindestens zwei Schichten aus Diamantkörneranordnungen vorgesehen, wobei in jeder Schicht ein vorgegebenes Setzschema verwirklicht ist und die Diamantkörner benachbarter Schichten in Lücken von Diamantkörnern der anderen Schicht angeordnet sind und wobei die Schichten teilweise ineinander greifen, um das Ziel einer verschleißunabhängigen Umlaufgeometrie zu erhalten. Da die Kantenradien der Formrolle wiederum nur von definierten Diamanten an definierten Stellen gebildet werden, lassen sich auch hiermit definierte Radien abrichten.

Als Bindung für eine Formabrichtrolle nach der Erfindung wird bevorzugt eine galvanische oder Sinterbindung mit hohem Wolframanteil verwendet. Die Körnungsgröße ist gleich oder kleiner als 1,5 mm, und die Länge des Schleifbelags in Zustellrichtung beträgt vorzugsweise zwischen 5 und 10 mm.

Es sind verschiedene Verfahren denkbar zur Herstellung einer Formabrichtrolle nach der Erfindung. Ein erfindungsgemäßes Verfahren sieht folgende Schritte vor:
- Setzen der Diamantkörner nach dem vorgegebenen Setzschema auf eine Unterlage, mit Klebschicht für Herstellung einer Schicht,
- Zugabe von Bindungspulver,
- Stapeln der gewünschten Anzahl von Schichten unter Relativ- bzw. Winkelverschiebung der Schichten zu einem Paket
- Kaltverdichten des Schichtenpakets,
- Sintern

Bei mehreren Schichten werden diese getrennt vorbereitet und gestapelt, ggf. unter Relativverschiebung oder -drehung, wonach der Stapel kaltverdichtet wird. Anschließend erfolgt gegebenenfalls ein Schleifen bzw. Endbearbeiten der so hergestellten Formabrichtrolle.

Die Erfindung soll nachfolgend anhand von Zeichnungen näher erläutert werden.
- Fig. 1: zeigt die Seitenansicht einer Formabrichtrolle nach der Erfindung in schematischer Darstellung.
- Fig. 2: zeigt eine Ausschnittsvergrößerung der Formabrichtrolle nach Fig. 1.
- Fig. 3: zeigt schematisch einen Teil eines Radialschnitts durch die Formabrichtrolle nach Fig. 1.
- Fig. 4: zeigt die Draufsicht auf ein Teil der Formabrichtrolle nach Fig. 3.
- Fig. 5: zeigt schematisch ein Setzschema für Diamantkörner einer Schicht einer Formabrichtrolle nach den Figuren 1 bis 4.
- Fig. 6: zeigt das Setzschema einer Formabrichtrolle mit zwei Schichten gemäß Fig. 5.
- Fig. 7: zeigt schematisch eine andere Ausführungsform einer Abrichtrolle nach der Erfindung.
- Fig. 8: zeigt in Draufsicht eine erste Schicht eines Plättchens der Abrichtrolle nach Fig. 7.
- Fig. 9: zeigt die Seitenansicht der Schichten nach Fig. 8.
- Fig. 10: zeigt die Draufsicht auf eine zweite Schicht des Plättchens der Formabrichtrolle nach Fig. 7.
- Fig. 11:: zeigt die Seitenansicht eines aus den Schichten nach Fig. 8 und 10 zusammengesetzten Plättchens für die Formabrichtrolle nach Fig. 7.

Eine Formabrichtrolle zum Abrichten von nicht gezeigten Diamantschleifscheiben in keramischer, metallischer oder Kunstharz-Bindung ist bei 10 dargestellt. Die Formabrichtrolle weist einen Trägerkörper 12 auf, z.B. aus Stahl oder dergleichen, auf dem ein Belag 14 aufgebracht ist. Wie insbesondere aus Fig. 2 zu erkennen, besteht der Belag aus einzelnen Diamtkörnern 16, die annähernd gleiche Größe aufweisen, z.B. 0,9 mm oder weniger. Wie ferner aus Fig. 2 zu erkennen ist, liegen die Diamantkörner 16 auf Strahlen 18, die durch einen gemeinsamen Mittelpunkt der Formabrichtrolle 10 gehen. Die Diamantkörner 16 liegen jedoch nicht alle in einer Ebene, sondern in zwei in Achsrichtung der Abrichtrolle 10 versetzten Ebenen. Die Diamantkörner 16 sind nach einem vorgegebenen Setzschema in zwei miteinander verschränkten Schichten angeordnet, wobei die Diamanten der einen Schicht in Lücken der benachbarten Schichten angeordnet sind. Dies geht etwas deutlicher aus Fig. 3 und 4 hervor. In Fig. 3 ist ein Belag 14a angedeutet mit den Seiten 20 und 21 und der Umfangsfläche 22. Man erkennt außerdem erste Diamantkörner 24, die durch Kreislinien gekennzeichnet sind sowie zweite Diamantkörner 26, die zusätzlich schraffiert sind. Die Schraffur soll nur andeuten, daß die Diamantkörner 24 und 26 nicht in der jeweils gleichen Ebene liegen, was in Fig. 3 in Umfangsrichtung und in Fig. 4 in radialer Richtung gemeint ist. Wie aus den Figuren 3 und 4 erkennbar, bilden die Diamanten 24, 26 jeweils in radialer Richtung eine Schicht oder eine Ebene, wobei die Diamanten der einen Schicht gegenüber den Diamanten der anderen Schicht versetzt liegen, jedoch miteinander verschränkt sind. Das entsprechende Setzschema, nach dem die Diamanten 24, 26 angeordnet sein können, ergibt sich als Beispiel in Fig. 5.

In Fig. 5 sind sechs geometrisch gleiche Spiralen 30 ineinander angeordnet, wobei der größte Durchmesser jeweils um 30° versetzt liegt. Die Spiralen 30 sind jeweils um einen Winkel von etwa 360° gezeichnet. Beginnend mit dem größten Durchmesser sind mithin jeweils sechs Diamantkörner 32 im Abstand von 30° angeordnet. Auf den eingezeichneten Strahlen, die im Abstand von 15° angeordnet sind, sind daher abwechselnd radial drei oder zwei Diamanten 32 zu erkennen. Die Diamanten 32 sind in eine Matrix eingebunden, die aus einem geeignetem Bindemittel besteht, beispielsweise eine galvanische oder eine Sinterbindung mit hohem Wolframanteil. Das Bindemittel ist in Fig. 3 und 4 mit 34 bezeichnet. Werden zwei Schichten gemäß Fig. 5 gegeneinander gesetzt mit einer gewissen Winkelverdrehung, ergibt sich ein Schema gemäß Fig. 6. In Fig. 6 sind die Diamantkörner 32 wiederum auf den um 15° versetzten Strahlen angeordnet, wobei die Diamantkörner 36, die zusätzlich mit einem Punkt gekennzeichnet sind, jeweils mittig radial zwischen den Strahlen angeordnet. Die Diamantkörner 36 gehören jedoch zu einer in Achsrichtung versetzten Ebene, wobei der Versatz geringer ist als die Größe eines Diamanten. Ein Beispiel für die Größe eines Versatzes ist in den Fig. 3 und 4 dargestellt. Der Versatz ist z.B. derart, daß die Dicke des Gesamtbelages, z.B. 14a gemäß Fig. 3 und 4 etwa das 1,5fache des Durchmessers der Diamantkörner 24, 26 bzw. 32, 36 ist. Auf dem äußersten Durchmesser der Abrichtformrolle liegen mithin zwölf Diamanten zentrisch um den gemeinsamen Mittelpunkt der Spiralen 30, der gleichzeitig der Drehpunkt der Formrolle ist. Bei fortschreitendem Verschleiß kommen Diamanten an zweiter Stelle auf der Spirale zum Einsatz und so weiter. Somit wird auch bei fortschreitendem Verschleiß eine annähernd konstante Umflächengeometrie der Formabrichtrolle erhalten, die sich im Verlauf ihrer Lebensdauer selbst generiert. Dies betrifft insbesondere auch die Kanten 40, 42 des Belages (Fig. 3 und 4). Die Kantenradien bleiben im Verlauf des Verschleißquerschnitts konstant. Damit bleiben auch die Profilradien am abzurichtenden Werkstück konstant. Da das Abrichtvolumen der Formabrichtrolle relativ groß ist, ist der geometrische Verschleiß in Richtung der Zustellung relativ klein, so daß auch größere Profilzüge mit großer Profilgenauigkeit abgerichtet werden können.

Es ist auch möglich, z.B. die Diamanten 32 nach Fig. 5 auf einer einzigen Spirale 30 anzuordnen, um den gleichmäßigen Verschleiß in radialer Richtung zu erzielen. Bei mehreren relativ zueinander gedrehten Spiralen können die Diamantkörner annähernd in einer Ebene angeordnet sein, um die Mindestbreite des Belages vom Durchmesser eines Korns zu erhalten. Bei der Herstellung werden die Diamantkörner auf einer wegschmelzbaren Unterlage angeordnet und mit Sinterpulver bedeckt und auschließend gesintert, damit ein ringförmiger Belag erzielt wird.

In Fig. 7 ist eine Formabrichtrolle 50 schematisch dargestellt, die aus einem Trägerkörper 52 und einzelnen am Trägerkörper 52 radial angeordneten Plättchen 54 besteht. Im vorliegenden Fall sind acht derartige Plättchen 54 vorgesehen. Die Plättchen 54 sind in eine Matrix 56 aus einem geeignetem leicht verschleißbaren Bindemittel 56 eingebunden, das z.B. gesintertes Cobalt aufweist. Der Aufbau der Plättchen 54 geht aus den Figuren 8 bis 11 hervor.

Auf einer Folie 58 in Fig. 8 sind Spalten und Reihen von Diamantkörnern 60 angeordnet. Auf einer Folie 62 nach Fig. 10 sind ebenfalls Spalten und Reihen von Diamantkörnern 62 angeordnet. Zwischen benachbarten Diamantkörnern 60 bzw. 62 befinden sich ausreichend Zwischenräume. Wird nun die Anordnung nach Fig. 8 von oben auf die Anordnung nach Fig. 10 geklappt, ergibt sich eine Anordnung, wie sie zum Teil aus Fig. 11 zu erkennen ist. Zwischen benachbarten Diamantkörnern 64 bzw. in den Lücken in den Spalten und Reihen der Diamantkörner 64 sind jeweils Diamantkörner 60 angeordnet, wobei die Diamantkörner 60, 61 nicht in einer Ebene liegen, sondern nur teilweise verschränkt sind, wie aus Fig. 11 zu erkennen. Es ergibt sich wieder eine relativ ähnliche Anordnung, wie sie anhand der Figuren 3 und 4 angedeutet ist. Die Bindung der Diamantkörner 60 bzw. 64 erfolgt auf galvanischer Basis oder durch ein Sintermetall.

## Patentansprüche

1. Formabrichtrolle mit einem Belag aus Diamantkörnern in einer geeigneten Bindung zum Abrichten von Diamantschleifscheiben in keramischer, metallischer oder Kunstharz-Bindung, bei der der Belag (14, 14a) aus mindestens einer Schicht besteht, wobei der Belag (14, 14a) aus mindestens zwei Schichten besteht und in jeder Schicht einzelne Diamantkörner in engklassierter Größe in einer Ebene senkrecht zur Drehachse der Formabrichtrolle (10, 50) nach einem vorgegebenen Setzschema so angeordnet sind, **dadurch gekennzeichnet, daß** die Diamantkörner der einen Schicht in Lücken zwischen den Diamantkörnern der anderen Schicht liegen und teilweise in die andere Schicht hineinstehen dergestalt, daß die Umflächengeometrie der Abrichtrolle (10, 50) im Verschleißfortschritt annähernd konstant bleibt.

2. Formabrichtrolle nach Anspruch 1, **dadurch gekennzeichnet, daß** ein Belag aus zwei Schichten annähernd eine Breite von 1,5 mal der Körnungsgröße aufweist.

3. Formabrichtrolle nach einem der Ansprüche 1 bis 2, **dadurch gekennzeichnet, daß** die Größe der Diamantkörner so gewählt ist, daß an den Rändern des Belags unabhängig vom Verschleißfortschritt vorgegebener Radius entsteht.

4. Formabrichtrolle nach einem der Ansprüche 1 bis 3, **dadurch gekennzeichnet, daß** das Setzschema mindestens eine Spirale um die Drehachse der Formabrichtrolle aufweist, auf der die Diamanten gesetzt sind.

5. Formabrichtrolle nach Anspruch 4, **dadurch gekennzeichnet, daß** das Setzschema mehrere geometrisch gleiche Spiralen (30) mit einem gemeinsamen Mittelpunkt aufweist, deren Größtdurchmesser um einen gleichen Winkelabstand in Umfangsrichtung beabstandet sind und entlang denen Diamantkörner (32) gesetzt sind, wobei der Mittelpunkt auf der Drehachse der Formabrichtrolle liegt.

6. Formabrichtrolle nach einem der Ansprüche 1 bis 5, **dadurch gekennzeichnet, daß** sie aus einzelnen, vorzugsweise rechteckigen oder trapezförmigen Plättchen (54) besteht, die in Umfangsrichtung der Formabrichtrolle hintereinander angeordnet sind, wobei jedes Plättchen die mindestens zwei Schichten aufweist, die in einer Ebene senkrecht zur Drehachse der Abrichtrolle angeordnet sind.

7. Formabrichtrolle nach Anspruch 6, **dadurch gekennzeichnet, daß** die Plättchen (54) in einer metallischen Matrix (56) aus leicht schleifbaren Material gehalten sind.

8. Formabrichtrolle nach Anspruch 7, **dadurch gekennzeichnet, daß** das Material aus gesintertem Cobalt besteht.

9. Formabrichtrolle nach einem der Ansprüche 1 bis 6, **dadurch gekennzeichnet, daß** eine galvanische oder eine Sinterbindung mit hohem Wolframanteil für die Diamantkörner vorgesehen ist.

10. Formabrichtrolle nach einem der Ansprüche 1 bis 9, **dadurch gekennzeichnet, daß** die Korngröße gleich oder kleiner ist als 0,3 mm.

11. Formabrichtrolle nach einem der Ansprüche 1 bis 10, **dadurch gekennzeichnet, daß** die Länge des Schleifbelags in Zustellrichtung 5 bis 10 mm beträgt.

12. Verfahren zur Herstellung einer Formabrichtrolle nach Anspruch 1, **gekennzeichnet durch** folgende Schritte:
- Setzen der Diamantkörner nach dem vorgegebenen Setzschema auf eine Unterlage mit Klebschicht zur Herstellung einer Schicht,
- Zugabe von Bindungspulver,
- Stapeln der gewünschten Anzahl von Schichten unter Relativ- bzw. Winkelverschiebung der Schichten zu einem Paket,
- Kaltverdichten des Schichtpakets,
- Sintern.

## Claims

1. Form dressing roller comprising a coating made of diamond fragments in a suitable bond for dressing diamond grinding disks in a vitrified, metal or synthetic resin bond, in which the coating (14, 14a) consists of at least one layer, the coating (14, 14a) consisting of at least two layers and in each layer individual diamond fragments of closely graded sizes being arranged in one plane at right angles to the rotational axis of the form dressing roller (10, 50) according to a predetermined positioning pattern, **characterised in that** the diamond fragments of the one layer are located in gaps between the diamond fragments of the other layer and partially project into the other layer such that the circumferential surface geometry of the dressing roller (10, 50) remains approximately uniform as the wear continues.

2. Form dressing roller according to Claim 1, **characterised in that** a coating made of two layers has a width of approximately 1.5 times the fragment size.

3. Form dressing roller according to one of Claims 1 to 2, **characterised in that** the size of the diamond fragments is selected such that on the edges of the coating a predetermined radius is produced irrespective of the progress of the wear.

4. Form dressing roller according to one of Claims 1 to 3, **characterised in that** the positioning pattern has at least one spiral about the rotational axis of the form dressing roller on which the diamonds are positioned.

5. Form dressing roller according to Claim 4, **characterised in that** the positioning pattern has a plurality of spirals (30) which are geometrically the same and with a common central point, the largest diameters thereof being spaced apart by the same angular distance in the peripheral direction and along which diamond fragments (32) are positioned, the central point being located on the rotational axis of the form dressing roller.

6. Form dressing roller according to one of Claims 1 to 5, **characterised in that** it consists of separate, preferably rectangular or trapezoidal thin sheets (54), which are arranged in succession in the peripheral direction of the form dressing roller, each thin sheet comprising at least two layers which are arranged in one plane at right angles to the rotational axis of the dressing roller.

7. Form dressing roller according to Claim 6, **characterised in that** the thin sheets (54) are held in a metal matrix (56) made of material which may be easily abraded.

8. Form dressing roller according to Claim 7, **characterised in that** the material consists of sintered cobalt.

9. Form dressing roller according to one of Claims 1 to 6, **characterised in that** an electroplated or a sintered bond is provided with a high proportion of tungsten to the diamond fragments.

10. Form dressing roller according to one of Claims 1 to 9, **characterised in that** the size of fragments is the same as, or smaller than, 0.3 mm.

11. Form dressing roller according to one of Claims 1 to 10, **characterised in that** the length of the abrasive coating in the feed direction is 5 to 10 mm.

12. Method for producing a form dressing roller according to Claim 1, **characterised by** the following steps:
- placing the diamond fragments according to the predetermined positioning pattern on a base layer with an adhesive layer for producing a layer,
- addition of bonding powder,
- building-up the desired number of layers by the relative and/or angular displacement of the layers to form a set of layers,
- cold compaction of the set of layers,
- sintering.

## Revendications

1. Rouleau de dressage avec un revêtement de grains de diamant à liant adapté pour le dressage de meules diamantées à liant céramique, métallique ou à base de résine synthétique, dans lequel le revêtement (14, 14a) est constitué d'au moins une couche, le revêtement (14, 14a) étant constitué d'au moins deux couches et dans chaque couche des grains de diamant individuels d'une classe de grosseur limitée sont disposés dans un plan perpendiculaire à l'axe de rotation du rouleau de dressage (10, 50) selon un schéma de placement prédéfini, **caractérisé en ce que** les grains de diamant de l'une des couches sont situés dans des interstices entre les grains de diamant de l'autre couche et dépassent partiellement dans l'autre couche de telle manière que la géométrie de surface périphérique du rouleau de dressage (10, 50) reste approximativement constante lors de la progression de l'usure.

2. Rouleau de dressage selon la revendication 1, **caractérisé en ce qu'**un revêtement à deux couches présente approximativement une largeur de 1,5 fois la grosseur du grain.

3. Rouleau de dressage selon l'une des revendications 1 à 2, **caractérisé en ce que** la grosseur des grains de diamant est choisie de telle manière qu'un rayon prédéfini est obtenu aux bords du revêtement indépendamment de la progression de l'usure.

4. Rouleau de dressage selon l'une des revendications 1 à 3, **caractérisé en ce que** le schéma de placement présente au moins une spirale autour de l'axe de rotation du rouleau de dressage, sur laquelle les diamants sont placés.

5. Rouleau de dressage selon la revendication 4, **caractérisé en ce que** le schéma de placement présente plusieurs spirales (30) de géométrie identique avec un centre commun, dont les diamètres les plus grands sont espacés dans la direction circonférentielle selon un écart angulaire identique et le long desquelles des grains de diamant (32) sont placés, le centre se trouvant sur l'axe de rotation du rouleau de dressage.

6. Rouleau de dressage selon l'une des revendications 1 à 5, **caractérisé en ce qu'**il est constitué de plaquettes (54) individuelles, de préférence rectangulaires ou trapézoïdales qui sont disposées les unes derrière les autres dans la direction circonférentielle du rouleau de dressage, chaque plaquette présentant les au moins deux couches qui sont disposées dans un plan perpendiculaire à l'axe de rotation du rouleau de dressage.

7. Rouleau de dressage selon la revendication 6, **caractérisé en ce que** les plaquettes (54) sont tenues dans une matrice (56) métallique en un matériau pouvant être meulé facilement.

8. Rouleau de dressage selon la revendication 7, **caractérisé en ce que** le matériau est constitué de cobalt fritté.

9. Rouleau de dressage selon l'une des revendications 1 à 6, **caractérisé en ce qu'**un liant galvanique ou fritté avec une teneur élevée en tungstène est prévu pour les grains de diamant.

10. Rouleau de dressage selon l'une des revendications 1 à 9, **caractérisé en ce que** la granulométrie est égale ou inférieure à 0,3 mm.

11. Rouleau de dressage selon l'une des revendications 1 à 10, **caractérisé en ce que** la longueur du revêtement abrasif est de 5 à 10 mm dans le sens du mouvement d'avance.

12. Procédé de fabrication d'un rouleau de dressage selon la revendication 1, **caractérisé par** les étapes suivantes consistant à :
- placer les grains de diamant selon le schéma de placement prédéfini sur un support avec une couche de colle pour fabriquer une couche,
- ajouter de la poudre de liant,
- empiler le nombre souhaité de couches en un empilement avec un décalage relatif ou angulaire des couches,
- densifier à froid l'empilement de couches,
- fritter.
